# FASCICULE DE BREVET EUROPEEN

(11) **EP 4 393 344 B1**
(45) Date de publication et mention de la délivrance du brevet: **20.08.2025**
(21) Numéro de dépôt: 22216777.7
(22) Date de dépôt: 27.12.2022
(51) Int. Cl.: A44C 5/00

(54) **BRACELET ET PROCEDE DE FABRICATION D'UN TEL BRACELET**
ARMBAND UND VERFAHREN ZUR HERSTELLUNG EINES SOLCHEN ARMBANDS
BRACELET AND METHOD FOR MAKING SAME

(43) Date de publication de la demande: 03.07.2024
(73) Titulaire: The Swatch Group Research and Development Ltd, 2074 Marin (CH)
(72) Inventeur: FRANÇOIS, Nicolas, 2000 Neuchâtel (CH); NAPOLI, Sophie, 2000 Neuchâtel (CH)
(74) Mandataire: ICB SA

(56) Documents cités:
- EP-A1- 3 178 344
- CN-U- 213 820 105
- FR-A1- 3 093 398
- US-A1- 2007 088 104

## Description

### Domaine technique de l'invention

L'invention est relative à un bracelet, souple et déformable, dans le domaine de l'horlogerie, de la bijouterie ou encore de la maroquinerie, et un procédé de fabrication pour obtenir un tel bracelet.

### Arrière-plan technologique

Traditionnellement, les bracelets de montres sont réalisés en cuir, en matière synthétique, en tissu, en matière caoutchouteuse, ou en métal. Les bracelets comprennent également un insert disposé dans une doublure ou un fourreau ou entre une bande supérieure et une bande inférieure réunies l'une à l'autre par la suite. Cet insert a une fonction principalement mécanique et flexible.

Dans le cas d'un bracelet en cuir, l'insert est constitué de renfort indéchirable et de rembourrage en cuir et en non tissé pour donner le relief au bracelet. Une doublure en cuir est encore prévue, ainsi qu'un dessus en cuir ou synthétique.

Selon une variante d'exécution, le bracelet comporte un dessus, qui n'est rembordé que sur les côtés du bracelet pour être du type semi-rembordé. La réalisation du bracelet semi-rembordé ou rembordé-machine se fait à l'aide d'un moule et d'une presse à plateau.

Il peut encore être imaginé un bracelet en matière élastomère dans lequel plusieurs couches sont collées et/ou soudées les unes aux autres et enveloppent un insert. Une préforme peut ensuite être découpée à la forme de chaque brin du bracelet par une presse. Les bords du bracelet peuvent par la suite protégés par une laque de tranche et cousu.

Certains bracelets ont été réalisés en associant ces matières, de type élastomère, avec des cuirs typiques du haut de gamme afin d'améliorer la tenue dans le temps de ces bracelets sans en modifier l'apparence lorsque la montre est portée.

Cependant, ces bracelets comprennent généralement différentes parties constituées de différentes matières qui sont typiquement cousues ou collées les unes avec les autres, ce qui peut conduire à une désolidarisation de ces parties à terme. De plus, l'assemblage de ces différentes parties ne permet pas une personnalisation et/ou décoration suffisante et/ou satisfaisante. Le document FR3093398 A1 divulgue un bracelet selon le préambule de la revendication 1.

### Résumé de l'invention

L'invention a pour objectif de fournir un bracelet comprenant un insert fonctionnel et confortable, ainsi qu'un procédé permettant de fabriquer de tels bracelets présentant une combinaison de matériaux intimement liés entre eux et permettant une multitude de personnalisation.

A cet effet, l'invention a pour objet un bracelet comprenant une bande supérieure et une bande inférieure formant au moins un brin du bracelet, ledit bracelet comprenant une couche intermédiaire souple disposée entre la bande supérieure et la bande inférieure, la couche intermédiaire souple étant formée par deux matériaux à changement de phase encapsulé, un premier matériau à changement de phase encapsulé ayant une température de transition située entre 15°C et 20°C, et un second matériau à changement de phase encapsulé ayant une température de transition située entre 25°C et 35°C.

Conformément à d'autres variantes avantageuses de l'invention :
- les deux matériaux à changement de phase sont choisis parmi : les hydrocarbures paraffiniques, les hydrocarbures halogénés, les cires, les huiles, les sels hydratés, les acides gras, les esters d'acides gras, les acides dibasiques, les esters dibasiques, les 1-halogénures, les polymères, et leurs mélanges ;
- la bande inférieure comprend des micro-perforations ;
- les bandes supérieure et inférieure sont réalisées à partir de composites élastomères comprenant des charges métalliques et/ou céramiques afin d'améliorer les échanges de chaleur ;
- la couche en matériau à changement de phase encapsulé comprend des orifices pour le passage de moyens de fixation ;
- la bande supérieure est réalisée en un ou plusieurs matériaux choisis dans le groupe comprenant les cuirs, les textiles naturels ou synthétiques, les élastomères, les matières siliconées.

Un avantage d'un bracelet selon l'invention réside dans le fait que l'insert présente une épaisseur suffisamment réduite de manière à pouvoir remplacer un insert de renfort traditionnel sans augmenter l'épaisseur traditionnelle d'un tel bracelet tout en procurant des fonctions supplémentaires.

L'invention a également pour objet un procédé de réalisation du bracelet, qui comprend les caractéristiques définies dans la revendication indépendante 7.

### Brève description des figures

Les buts, avantages et caractéristiques du bracelet apparaîtront mieux dans la description suivante par les dessins sur lesquels :
- La figure 1 représente un bracelet muni d'une couche intermédiaire selon un premier mode de réalisation de l'invention, et
- La figure 2 représente une vue en coupe d'un brin de bracelet selon l'invention.

### Description détaillée de l'invention

Un premier aspect de l'invention concerne un bracelet 1 comprenant une bande supérieure 2 et une bande inférieure 3 formant au moins un brin du bracelet 1, chaque bande présentant des orifices 10 correspondants pour le passage d'un pion ou ardillon. Le bracelet comprend également un insert disposé entre la bande supérieure 2 et la bande inférieure 3, l'insert se présentant sous la forme d'une couche intermédiaire souple 4 disposée entre la bande supérieure 2 et la bande inférieure 3.

On entend par supérieure la partie du bracelet orientée vers l'extérieur et qui est visible par le porteur lorsque le bracelet est porté. De même, on entend par inférieure la partie du bracelet orientée vers l'intérieur et qui est au contact du porteur lorsque le bracelet est porté.

Dans un exemple ne correspondant pas à l'invention, la couche intermédiaire souple 4 est formée par au moins un matériau à changement de phase encapsulé ayant une température de transition située entre 0°C et 40°C, de manière à pouvoir restituer ou absorber de la chaleur lorsque le bracelet est en contact avec la peau du porteur.

La température de transition est, dans un exemple non-revendiqué, comprise entre 25°C et 30°C. Une fois cette température atteinte, le matériau à changement de phase va absorber la chaleur du porteur et donner une sensation de rafraîchissement au porteur.

L'inverse est aussi envisageable. La température de transition peut, dans un exemple non revendiqué, être comprise entre 15°C et 20°C. Une fois cette température atteinte, le matériau à changement de phase va restituer de la chaleur au porteur et donner une sensation de réchauffement au porteur.

La couche intermédiaire 4 comprend également des orifices 10' correspondants aux orifices des bandes supérieure et inférieure pour le passage d'un pion ou ardillon.

La couche intermédiaire 4 est collée aux bandes supérieure 2 et inférieure 3 de manière que la couche intermédiaire 4 ne bouge plus une fois le bracelet assemblé.

De manière classique, la bande supérieure 2 et la bande inférieure 3 sont réalisées en un ou plusieurs matériaux choisis dans le groupe comprenant les cuirs, les textiles naturels ou synthétiques, les élastomères, les composites élastomères comprenant des charges métalliques et/ou céramiques, les matières siliconées. Une association de ces matières est également possible en fonction des souhaits du porteur.

Selon un mode de réalisation de l'invention, la bande inférieure 3 comprend des micro-perforations 30 pour permettre une meilleure conduction de la chaleur du porteur vers le matériau à changement de phase encapsulé et/ou inversement.

L'élastomère peut être choisi parmi les élastomères fluorés tels que ceux de la famille des FKM (fluoro ou perfluoropolyalkylène réticulable) ou les élastomères thermoplastiques tels que les TPU (Polyuréthanes), les EVA (Ethylène vinyl acétate copolymère), les silicones, les EPR (caoutchouc d'éthylène propylène) et leurs dérivés thermoplastiques (TPO) ou encore de la famille des élastomères acryliques. L'élastomère choisi a également pour avantage d'être relativement souple pour pouvoir s'adapter à la courbure du poignet lorsque le bracelet est porté.

La couche intermédiaire 4 présente une épaisseur suffisamment réduite de manière à pouvoir remplacer un insert de renfort traditionnel sans augmenter l'épaisseur traditionnelle d'un tel bracelet tout en procurant un effet supplémentaire.

Selon un mode de réalisation particulier, le matériau à changement de phase est choisi parmi : les hydrocarbures paraffiniques, les hydrocarbures halogénés, les cires, les huiles, les sels hydratés, les acides gras, les esters d'acides gras, les acides dibasiques, les esters dibasiques, les 1-halogénures, les polymères, et leurs mélanges.

Le matériau à changement de phase est encapsulé dans une enveloppe en une matière à base de silicone ou d'élastomère thermoplastique, ce qui permet de facilement coller la couche intermédiaire 4 aux bandes supérieure 2 et inférieure 3.

Selon un mode de réalisation de l'invention, la couche intermédiaire souple 4 est formée par une poche dans laquelle repose un liquide telle qu'une huile minérale ou végétale et des microcapsules d'un matériau à changement de phase.

Selon l'invention, la couche intermédiaire souple 4 est formée par deux matériaux à changement de phase encapsulé, un premier matériau à changement de phase encapsulé ayant une température de transition située entre 15°C et 20°C, et un second matériau à changement de phase encapsulé ayant une température de transition située entre 25°C et 35°C. Un tel arrangement permet de combiner plusieurs fonctions, comme réchauffer le porteur lorsque la température de transition est située entre 15°C et 20°C, et rafraichir le porteur la température de transition est située entre 25°C et 35°C.

L'invention a également pour objet un procédé de fabrication d'un tel bracelet qui comprend les étapes consistant à :
- fabriquer une couche intermédiaire souple 4 formée par deux matériaux à changement de phase encapsulé correspondant à la forme finale souhaitée pour le bracelet,
- fournir une bande supérieure 2 et une bande inférieure 3,
- coller la couche intermédiaire 4 sur la bande inférieure 3, et
- solidariser la bande supérieure 2 sur la bande inférieure 3 et la couche intermédiaire 4 pour former le bracelet.

La bande supérieure 2 sur la bande inférieure 3 sont solidarisées entre elles par exemple par collage, par des coutures ou en étant soudées les unes aux autres.

Grâce à ces caractéristiques, les deux bandes 2, 3 et la couche intermédiaire 4 sont intimement liée entre elles, ce qui assure un bon niveau de robustesse et une excellente tenue dans le temps du bracelet ainsi fabriqué.

La bande supérieure 2 peut également faire l'objet d'un surmoulage. Dans ce cas, il peut être prévu une rainure ou une moulure autour de l'ouverture afin d'améliorer l'esthétique de l'ensemble. En effet, une telle rainure ou moulure permet de dissimuler au moins partiellement les transitions de matière entre les différentes parties du bracelet.

Grâce au procédé de fabrication qui vient d'être décrit, il est possible de réaliser de nombreuses variations pour un bracelet souple, en termes de fonctions pour le bien être du porteur.

De plus, le bracelet ainsi fabriqué présente une excellente tenue dans le temps, même lorsqu'il est mis en contact avec de l'eau ou avec de la sueur.

## Revendications

1. Bracelet (1) comprenant une bande supérieure (2) et une bande inférieure (3) formant au moins un brin du bracelet, le bracelet comprenant une couche intermédiaire souple (4) disposée entre la bande supérieure (2) et la bande inférieure (3), **caractérisé en ce que** la couche intermédiaire souple (4) est formée par deux matériaux à changement de phase encapsulé, un premier matériau à changement de phase encapsulé ayant une température de transition située entre 15°C et 20°C, et un second matériau à changement de phase encapsulé ayant une température de transition située entre 25°C et 35°C.

2. Bracelet selon la revendication 1, **caractérisé en ce que** les deux matériaux à changement de phase sont choisis parmi : les hydrocarbures paraffiniques, les hydrocarbures halogénés, les cires, les huiles, les sels hydratés, les acides gras, les esters d'acides gras, les acides dibasiques, les esters dibasiques, les 1-halogénures, les polymères, et leurs mélanges.

3. Bracelet selon la revendication 2, **caractérisé en ce que** la bande inférieure (3) comprend des micro-perforations.

4. Bracelet selon l'une des revendications 1 à 3, **caractérisé en ce que** les bande supérieure (2) et bande inférieure (3) sont réalisées à partir de composites élastomères comprenant des charges métalliques et/ou céramiques.

5. Bracelet selon l'une des revendications précédentes, **caractérisé en ce que** la couche intermédiaire (4) en matériau à changement de phase encapsulé comprend des orifices pour le passage de moyens de fixation.

6. Bracelet selon l'une des revendications précédentes, **caractérisé en ce que** la bande supérieure (2) est réalisée en un ou plusieurs matériaux choisis dans le groupe comprenant les cuirs, les textiles naturels ou synthétiques, les élastomères, les matières siliconées.

7. Procédé de fabrication d'un bracelet selon l'une des revendications 1 à 6 **caractérisé en ce qu'**il comprend les étapes suivantes :
- fabriquer une couche intermédiaire souple (4) formée par deux matériaux à changement de phase encapsulé correspondant à la forme finale souhaitée pour le bracelet,
- fournir une bande supérieure (2) et une bande inférieure (3),
- coller la couche intermédiaire (4) sur la bande inférieure (3), et
- solidariser la bande supérieure (2) sur la bande inférieure (3) et la couche intermédiaire (4) pour former le bracelet.

## Patentansprüche

1. Armband (1) mit einem oberen Band (2) und einem unteren Band (3), die gemeinsam mindestens einen Abschnitt des Armbands bilden, wobei das Armband eine weiche Zwischenschicht (4) umfasst, die zwischen dem oberen Band (2) und dem unteren Band (3) angeordnet ist, **dadurch gekennzeichnet, dass** die weiche Zwischenschicht (4) aus zwei eingekapselten Phasenwechselmaterialien besteht, wobei ein erstes eringekapseltes Phasenwechselmaterial eine Übergangstemperatur zwischen 15 °C und 20 °C und ein zweites eingekapseltes Phasenwechselmaterial eine Übergangstemperatur zwischen 25 °C und 35 °C aufweist.

2. Armband nach Anspruch 1, **dadurch gekennzeichnet, dass** die beiden Phasenwechselmaterialien ausgewählt sind aus: paraffinischen Kohlenwasserstoffen, halogenierten Kohlenwasserstoffen, Wachsen, Ölen, hydratisierten Salzen, Fettsäuren, Fettsäureestern, dibasischen Säuren, dibasischen Estern, 1-Halogeniden, Polymeren und deren Mischungen.

3. Armband nach Anspruch 2, **dadurch gekennzeichnet, dass** das untere Band (3) Mikroperforationen aufweist.

4. Armband nach einem der Ansprüche 1 bis 3, **dadurch gekennzeichnet, dass** das obere Band (2) und das untere Band (3) aus Elastomer-Verbundwerkstoffen bestehen, die metallische und/oder keramische Füllstoffe enthalten.

5. Armband nach einem der vorhergehenden Ansprüche, **dadurch gekennzeichnet, dass** die Zwischenschicht (4) aus eingekapseltem Phasenwechselmaterial Öffnungen für das Durchführen von Befestigungsmitteln aufweist.

6. Armband nach einem der vorhergehenden Ansprüche, **dadurch gekennzeichnet, dass** das obere Band (2) aus einem oder mehreren Materialien hergestellt ist, die aus der Gruppe bestehend aus Leder, natürlichen oder synthetischen Textilien, Elastomeren oder Silikonwerkstoffen ausgewählt sind.

7. Verfahren zur Herstellung eines Armbands nach einem der Ansprüche 1 bis 6, **dadurch gekennzeichnet, dass** es folgende Schritte umfasst:
- Herstellen einer weichen Zwischenschicht (4), die aus zwei verkapselten Phasenwechselmaterialien besteht und der gewünschten Endform des Armbands entspricht,
- Bereitstellen eines oberen Bands (2) und eines unteren Bands (3),
- Verkleben der Zwischenschicht (4) mit dem unteren Band (3), und
- Verbinden des oberen Bands (2) mit dem unteren Band (3) und der Zwischenschicht (4), um das Armband zu bilden.

## Claims

1. Bracelet (1) comprising an upper strip (2) and a lower strip (3) forming at least one strand of the bracelet, the bracelet comprising a flexible intermediate layer (4) disposed between the upper strip (2) and the lower strip (3), **characterised in that** the flexible intermediate layer (4) is formed by two encapsulated phase-change materials, a first encapsulated phase-change material having a transition temperature between 15°C and 20°C, and a second encapsulated phase-change material having a transition temperature between 25°C and 35°C.

2. Bracelet according to claim 1, **characterised in that** the two phase-change material are selected from: paraffinic hydrocarbons, halogenated hydrocarbons, waxes, oils, hydrated salts, fatty acids, fatty acid esters, dibasic acids, dibasic esters, 1-halides, polymers, and mixtures thereof.

3. Bracelet according to claim 2, **characterised in that** the lower strip (3) comprises micro-perforations.

4. Bracelet according to one of claims 1 to 3, **characterised in that** the upper strip (2) and the lower strip (3) are made from elastomer composites containing metallic and/or ceramic fillers.

5. Bracelet according to one of the preceding claims, **characterised in that** the intermediate layer (4) made of the encapsulated phase-change material comprises holes for passing fastening means.

6. Bracelet according to one of the preceding claims, **characterised in that** the upper strip (2) is made of one or more materials selected from the group comprising leathers, natural or synthetic fabrics, elastomers and silicone materials.

7. Method for manufacturing a bracelet according to one of claims 1 to 6, **characterised in that** it comprises the following steps of:
- manufacturing a flexible intermediate layer () formed by two encapsulated phase-change material corresponding to the desired final shape of the bracelet,
- providing an upper strip (2) and a lower strip (3),
- bonding the intermediate layer (4) to the lower strip (3), and
- rigidly connecting the upper strip (2) to the lower strip (3) and the intermediate layer (4) to form the bracelet.
